# EUROPÄISCHE PATENTSCHRIFT

(11) **EP 2 697 866 B1**
(45) Veröffentlichungstag und Bekanntmachung des Hinweises auf die Patenterteilung: **30.09.2015**
(21) Anmeldenummer: 12705269.4
(22) Anmeldetag: 15.02.2012
(51) Int. Cl.: H01R 4/02, H01R 4/62, H01R 11/12, H01R 11/28

(54) **HERSTELLUNG EINES ELEKTRISCHEN KABELS SOWIE VERFAHREN ZUR HERSTELLUNG EINER VERBINDUNG**
MANUFACTURE OF AN ELECTRIC CABLE AND CONNECTION METHOD
FABRICATION D'UN CABLE ELECTRIQUE ET PROCEDE DE CONNEXION

(30) Priorität: 14.04.2011 DE 102011017070
(43) Veröffentlichungstag der Anmeldung: 19.02.2014
(73) Patentinhaber: Auto-Kabel Management GmbH, 79688 Hausen i.W. (DE)
(72) Erfinder: HENTSCHEL, Wolfgang, 79650 Schopfheim (DE); LIETZ, Franz-Josef, 46049 Oberhausen-Lirich (DE); TREFZGER, Rudolf, 79664 Wehr/Baden (DE)
(74) Vertreter: Cohausz & Florack
(86) Internationale Anmeldenummer: PCT/EP2012/052578
(87) Internationale Veröffentlichungsnummer: WO 2012/139793

(56) Entgegenhaltungen:
- EP-A1- 2 131 448
- EP-A2- 1 032 077
- DE-A1- 2 249 707
- DE-A1- 2 938 133
- DE-B3-102005 030 248
- GB-A- 1 213 922
- US-A- 3 728 781
- US-A- 4 553 809

## Beschreibung

Der Gegenstand betrifft die Verbindung eines elektrischen, aus mehreren Drähten oder Litzen gebildeten Kabels mit einem Anschlussteil, insbesondere für die elektrische Anlage eines Kraftfahrzeugs, mit einer Stützhülse. Die Stützhülse zur Aufnahme eines Endbereichs des Kabels gebildet und umschließt diesen. Hierdurch sind die Drähte oder Litzen in der Stützhülse gehalten, wobei die aus den einzelnen Drähten oder Litzen gebildete Stirnseite des Kabels mit dem Anschlussteil mittels einer zumindest stirnseitigen Schweißnaht verschweißt ist.

Die Verbindung von elektrischen Kabeln mit Anschlüssteilen ist insbesondere in der Automobilindustrie alltäglich. Der Kostendruck ist jedoch enorm, sodass die Zulieferindustrie stets nach prozesssicheren, dauerhaften, jedoch kostengünstig einsetzbaren Verbindungstechnologien ist.

Aus der europäischen Patentanmeldung EP 2 131 448 A1 ist eine Verbindung zwischen einem Kabel und einem rohrförmigen Anschlussteil bekannt. Das Kabel wird hierzu mit einem Kontaktelement über eine Stützhülse 4 verschweißt. Anschließend wird das Kontaktelement in das rohrförmige Anschlusselement eingeschoben, um in der Art eines Stopfens in dem Rohr des Anschlusselenents gecrimpt zu werden.

Aus der Europäischen Patentschrift EP 1 032 077 B1 ist beispielsweise eine Verbindung eines Aluminiumkabels mit einem Anschlussteil, welches aus Kupfer gebildet sein kann, bekannt. Hierbei wird beschrieben, dass das Ende des Aluminiumkabels, insbesondere das abisolierte Ende des Aluminiumkabels, mittels einer Hülse verpresst wird, sodass die Litzen des Kabels miteihander verpresst sind. Das so verpresste Ende des Kabels wird mit einem Reibschweißprozess mit einem Anschlussteil verbunden.

Die dort beschriebene Technologie war ein Durchbruch in der Verbindung von Aluminiumkabeln mit Anschlussteilen, da erstmalig die Möglichkeit geschaffen wurde, Aluminium prozesssicher und dauerhaft mit anderen Fügepartnern, insbesondere Kupfer oder Messing, zu verbinden. Durch die Hülse wird sichergestellt, dass die Litzen des Aluminiumkabels während des Schweißprozesses nicht aufspleißen. Hierdurch wird sicher gestellt, dass eine gute intermetallische Verbindung zwischen den Stirnseiten der Litzen und dem Anschlussteil entsteht. Dies ist wichtige Voraussetzung für eine dauerhafte, elektrisch gut leitende Verbindung.

Nachteilig bei dem in der genannten EP-Schrift beschriebenen Verfahren und der genannten Verbindung ist jedoch, dass das Anschlussteil aus einem vollen Material gebildet ist. Dies ist zum Einen schwer und somit heutzutage im Rahmen der notwendigen Gewichtsreduktion im Fahrzeugbau nicht mehr zeitgemäß. Andererseits ist ein solches Anschlussteil teuer, da der Materialeinsatz erheblich ist. Schließlich ist das Anschlussteil auch aufwändig herzustellen, da es in der Regel als Schmiedeteil zur Verfügung gestellt werden muss, welches teuer in der Herstellung ist.

Aus diesem Grund lag dem Gegenstand die Aufgabe zugrunde, eine Verbindung eines Kabels mit einem Anschlussteil zur Verfügung zu stellen, die zum Einen prozesssicher ist, zum Anderen jedoch Material- und Gewichtseinsparungen ermöglicht.

Diese Aufgabe wird durch eine Verbindung nach Anspruch 1 gelöst. Insbesondere wird vorgeschlagen, dass das Anschlussteil auf der der Schweißnaht gegenüber liegenden Seite hohl ist.

Das Anschlussteil ist vorzugsweise aus einem Blech oder Band geformt, welches eine der Stützhülse und dem Endbereich des Kabels zugewandte Auflagefläche/Anschlussfläche aufweist. Dadurch, dass das Anschlussteil auf der der Schweißnaht gegenüber liegenden Seite hohl ist, kommt es zu Gewichts- und Materialeinsparungen. Das Anschlussteil kann an einem Ende einen Krimpschuh, eine Bohrung, einen Bolzen, eine Schraubverbindung oder dergleichen zur Verfügung stellen, über den die Verbindung mit einem Kupferkabel ermöglicht wird. Auf der dem Kabel zugewandten Seite weist das Anschlussteil eine vorzugsweise kreisförmige Anschlussfläche auf, die vorzugsweise flach ist. An diese Anschlussfläche kann das Kabel samt Stützhülse angelegt werden und mit dieser verschweißt werden. Sowohl Anschlussfläche als auch Kabel haben vorzugsweise kreisrunde Querschnitte, andere Querschnitte sind jedoch auch möglich und im Bereich dessen, was gegenständlich beansprucht ist.

Hohl im Sinne des Gegenstands ist dahingehend zu verstehen, dass auf der der Schweißnaht gegenüber liegenden Seite ein durch Wände begrenzter Raum des Anschlussteils gebildet ist. Dieser Raum kann einseitig offen, jedoch auch vollständig geschlossen sein. Vorzugsweise bedeutet hohl, dass eine zumindest teilweise umlaufende Wand entlang des Umfangs der Schweißnaht vorgesehen ist.

Ein Endbereich des Kabels ist insbesondere der Bereich des Kabels, der abisoliert ist. Die Stirnseite des Kabels ist vorzugsweise durch die Enden der Drähte oder Litzen gebildet. Vorzugsweise ist das Kabel so geschnitten oder durchtrennt worden, dass eine möglichst ebene Stirnseite des Kabels entsteht. Die Litzen enden somit vorzugsweise in einer Ebene, wobei hier ein Toleranzbereich von +/- 1 bis 2 mm möglich ist.

Das Anschlussteil ist rohrförmig gebildet. Das Anschlussteil hat einen Boden, der die Anschlussfläche für die Schweißnaht bildet. Der Boden ist entlang der Schweißnaht mit dem Kabel verschweißt. Auch ist es möglich, dass sich die Schweißnaht über das Kabel hinaus bis auf die Stützhülse erstreckt. In diesem Fall ist die Anschlussfläche mit der Stützhülse als auch der Stirnseite der Drähte oder Litzen verschweißt.

Der Boden ist einstückig aus den Wänden des Anschlussteils geformt. In diesem Fall kann vorgesehen sein, dass zunächst ein rohrförmiges Anschlussteil gebildet wird. Anschließend werden die Enden des Rohres so in Richtung des Mittelpunkts des rohrförmigen Anschlussteils gebogen, dass sich der Boden bildet. Auch ist es möglich, dass der Boden aus einem an dem Ende des Rohres des Anschlussteils angeordneten Deckel gebildet ist. Somit ist es entweder möglich, dass der Boden und das Anschlussteil einstückig geformt sind, als auch, dass der Boden und das Anschlussteil zweistückig geformt sind.

Der Deckel ist vorzugsweise in das Rohr eingesteckt oder auf das Rohr aufgesetzt. Vorzugsweise ist der Deckel in dem Rohr verpresst. Hierbei ist es möglich, dass der Deckel einen stufenförmigen Querschnitt aufweist, derart, dass ein erster Durchmesser mit dem Innendurchmesser des Anschlussteils korrespondiert und ein zweiter Durchmesser zumindest dem Außendurchmesser des Anschlussteils entspricht, wenigstens jedoch größer als der Innendurchmesser ist. Dann kann der erste Durchmesser des Deckels in das Rohr des Anschlussteils eingeschoben werden, wobei der zweite Durchmesser an der Stirnseite des Rohres anliegt. Anschließend kann der Deckel in dem Rohr verpresst werden. Auch ist es möglich, dass der Deckel mit dem Rohr verschweißt wird. Schließlich ist es möglich, dass der Deckel mit dem Rohr verlötet oder verklebt wird. Andere Verbindungstechnologien sind ebenfalls möglich, solange eine elektrische Verbindung zwischen Deckel und Anschlussteil gegeben ist. Die dem Rohr abgewandte Oberfläche des Deckels bildet dann die Anschlussfläche.

Gemäß einem vorteilhaften Ausführungsbeispiel wird vorgeschlagen, dass die Wand des Anschlussteils an ihrem Ende den Boden bildend verformt ist. Wie bereits erwähnt, kann die Wand des Anschlussteils nach innen gebogen werden, insbesondere im Bereich des stirnseitigen Endes. Die Wand ist vorzugsweise zum Mittelpunkt des rohrförmigen Anschlussteils gebogen.

Gemäß einem vorteilhaften Ausführungsbeispiel wird auch vorgeschlagen, dass das Anschlussteil im Bereich des Bodens ein gezogener, insbesondere tiefgezogener, Napf ist. Das Anschlussteil kann beispielsweise ein Flachteil sein, welches in einem Ziehprozess so geformt wird, dass es zumindest endseitig ein rohrförmiges, U-förmiges, einseitig offenes Anschlussteil bildet. Die nach außen weisende Fläche des Napfes dient als Anschlussfläche für die Schweißnaht. Durch das beschriebene Verfahren ist es besonders kostengünstig möglich, ein Anschlussteil zu formen.

Wie bereits erwähnt, kann das Anschlussteil aus einem Flachteil geformt sein. Dann kann zum Beispiel in einem ersten Bearbeitungsschritt aus einem Blech oder einem Band das Flachteil gestanzt werden, welches die notwendigen Abwicklungen aufweist. Anschließend kann das Flachteil verformt werden, insbesondere endseitig rohrförmig verbogen werden, wobei hierbei der Boden kann angeformt werden kann. Schließlich ist dann aus dem Flachteil das gegenständliche Anschlussteil gebildet.

Gemäß einem vorteilhaften Ausführungsbeispiel wird vorgeschlagen, dass im verformten Zustand des Flachteils die einander zugewandten Stirnflächen miteinander formschlüssig verbunden sind, insbesondere schwalbenschwänzig einander hintergreifen. In einer Abwicklung kann ein Bereich des Flachteils beispielsweise rechteckförmig sein. Die jeweils gegenüber liegenden Stirnflächen des Flachteils können zueinander korrespondierende Vor- und Rücksprünge, insbesondere schwalbenschwänzig Vor- und Rücksprünge aufweisen. Wird das Flachteil dann zu einem Rohr verbogen, so werden die zunächst einander gegenüber liegenden Stirnflächen einander zugewandt. Um zu erreichen, dass das Rohr, welches geformt wurde, in seiner Form erhalten bleibt, wird vorgeschlagen, dass die dann einander zugewandten Stirnflächen einander hintergreifen und vorzugsweise miteinander verschränkt sind. Hierbei hat sich gezeigt, dass der Schwalbenschwanz eine besonders vorteilhafte formschlüssige Verbindung ermöglicht. Jedoch können die Stirnflächen auch verlötet oder verschweißt werden.

Gemäß einem vorteilhaften Ausführungsbeispiel wird vorgeschlagen, dass an dem Flachteil an einem Ende ein kreisförmiger Fortsatz gebildet ist, der im verformten Zustand den Boden bildet.

Wie zuvor erläutert kann das Flachteil in einer Abwicklung in einem ersten Bereich rechteckig sein. Dieser Bereich kann rohrförmig verformt werden. Um nun den Boden zu bilden, kann an dem Rechteck, an einer langen Stirnseite, ein kreisförmiger Fortsatz angeordnet sein. Somit lässt sich das Flachteil beispielsweise durch Stanzen so formen, dass sowohl das Rechteck, als auch der Fortsatz unmittelbar aus einem Blech gestanzt ist. Der Fortsatz kann, nachdem das Rohr gebildet wurde, umgebogen werden, sodass er auf der Stirnseite des Rohres aufliegt oder anliegt. Anschließend kann er mit der Stirnseite des Rohres verschweißt, verlötet oder verklebt werden.

Besonders kostengünstig lässt sich das Anschlussteil bilden, wenn es ein Rohrkabelschuh ist. Ein Rohrkabelschuh ist als Massenware besonders günstig verfügbar. Zur Bildung des gegenständlichen Anschlussteils ist es lediglich notwendig, die stirnseitigen Enden des offenen Bereichs des Rohrkabelschuhs zu einem Böden zu verformen oder einen Deckel daran anzuordnen.

Die Verbindung zwischen der Stützhülse, dem Kabel und dem Anschlussteil wird vorteilhafter Weise über die Schweißnaht realisiert. Diese ist vorteilhafter Weise eine Reibschweißnaht, eine Rotationsreibschweißnaht, eine Widerstandsschweißnaht, eine Laserschweißnaht oder eine Ultraschallschweißnaht. Diese Schweißverfahren eignen sich allesamt zur Verbindung eines Kabels mit einem Anschlussteil. Insbesondere eignen sich diese Verfahren zur Verbindung eines Kabels mit einem Anschlussteil. Insbesondere eignen sich diese Verfahren zur Verbindung eines aus Aluminium oder einer Aluminiumlegierung gebildeten Kabels mit einem aus einem Nichteisenmetall, insbesondere Kupfer, insbesondere einer Kupferlegierung, gebildeten Anschlussteil. Jedoch ist es auch möglich, dass das Anschlussteil ebenfalls aus Aluminium ist. Das Anschlussteil ist vorteilhafter Weise aus einem umformfähigen Werkstoff, der leitfähig ist, z.B. Messing.

Eine besonders gute Schweißnaht lässt sich dadurch realisieren, dass die Stirnseite des Kabels mit einem Ende der Stützhülse bündig ist. In diesem Fall können beim Schweißen nicht nur die Stirnseite des Kabels bzw. die Stirnseiten der Drähte oder Litzen mit dem Anschlussteil verbunden werden, sondern gleichzeitig auch die Stirnseite der Stützhülse.

Wie bereits erläutert, kann das Kabel aus Aluminium oder einer Aluminiumlegierung gebildet sein. Darüber hinaus kann das Anschlussteil aus einem leitfähigen, vorzugsweise umformfähigen Werkstoff gebildet sein. Hier eignen sich insbesondere Nichteisenmetalle wie beispielsweise Kupfer oder Kupferlegierungen wie beispielsweise Messing oder Bronze.

Auch wird vorgeschlagen, dass das Kabel im Bereich der Stützhülse abisoliert ist. In diesem Fall wird kann der abisolierte Bereich des Kabels bzw. das abisolierte Ende des Kabels in die Stützhülse eingeschoben und kann anschließend mit der Stützhülse verpresst werden. Hierzu kann die Stützhülse geschlitzt sein, sodass beim Verpressen der Schlitz geschlossen wird und der Durchmesser der Stützhülse verkleinert wird. Hierdurch wird ein Verpressen der Litzen erleichtert.

Nachfolgend wird der Gegenstand anhand einer Ausführungsbeispiele zeigenden Zeichnung näher erläutert.

In den Figuren zeigt:
- Fig. 1: eine Schnittansicht eines Kabels mit einer Stützhülse;
- Fig. 2: eine weitere Schnittansicht eines Kabels mit einer Stützhülse;
- Fig. 3a: eine Schnittansicht eines Anschlussteils gemäß eines Ausführungsbeispiels;
- Fig. 3b: eine Schnittansicht eines Anschlussteils verbunden mit einem Kabel;
- Fig. 3c: eine weitere Schnittansicht eines Anschlussteils verbunden mit einem Kabel;
- Fig. 4a: eine Schnittansicht eines weiteren Ausführungsbeispiels eines Anschlussteils;
- Fig. 4b: eine Seitenansicht eines Anschlussteils gemäß einem Ausführungsbeispiels;
- Fig. 4c: eine Schnittansicht eines Anschlussteils verbunden mit einem Kabel;
- Fig. 4d: eine weitere Schnittansicht eines Anschlussteils verbunden mit einem Kabel;
- Fig. 5: eine Abwicklung eines Anschlussteils;
- Fig. 6: eine weitere Ansicht eines Ausführungsbeispiels eines Anschlussteils.

Figur 1 zeigt eine Stützhülse 2 in einer Schnittansicht. Die Stützhülse 2 ist vorzugsweise rund und aus Aluminium, Kupfer oder Legierungen davon, gebildet. Ferner ist in der Figur 1 ein elektrisches Kabel 4, insbesondere ein Batteriekabel eines Kraftfahrzeugs, insbesondere zur Verbindung einer Batterie mit einem Starter oder einem Generator sowie auch eine andere elektrische Leitung eines Kraftfahrzeugs, gezeigt. Wie zu erkennen ist, ist das Kabel 4 mit einer Isolation 4a überzogen. Das Kabel 4 ist in einem Endbereich 4c von der Isolation 4a befreit, sodass die Litzen 4b des Kabels 4 freiliegen.

Die freiliegenden Litzen 4b des Kabels 4 sind in die Stützhülse 2 eingeschoben. Zu erkennen ist, dass die Stirnseite 2a der Stützhülse 2 bündig mit dem stirnseitigen Ende 4d des Kabels 4 ist.

Die Stützhülse 2 ist vorzugsweise verpresst, sodass die Litzen 4b innerhalb der Stützhülse 2 eng aneinander liegen. Figur 2 zeigt ein weiteres Ausführungsbeispiel einer Verbindung einer Stützhülse 2 mit einem Kabel 4. In der Figur 2 ist zu erkennen, dass der Endbereich 4c die Stützhülse 2 nicht vollständig ausfüllt. Das stirnseitige Ende 4d der Litzen 4b ist hier im Inneren der Hülse 2, so dass diese nicht bündig mit der Stirnseite 2a der Stützhülse 2 sind. Sowohl die Anordnung nach Figur 1 als auch die Anordnung nach Figur 2 eignet sich zum Anschluss an ein Anschlussteil, wie es beansprucht ist.

Figur 3a zeigt ein Anschlussteil 6. Das in Figur 3a gezeigte Anschlussteil ist ein Rohrkabelschuh, der an einem Ende 6a offen ist und am anderen Ende 6b beispielsweise verpresst ist. Am Ende 6b ist beispielsweise eine Bohrung vorgesehen zum Anschluss eines Kabels. Das Anschlussteil 6 ist vorzugsweise aus Kupfer oder einer Kupferlegierung geformt.

Ferner ist in der Figur 3a zu erkennen, dass das Anschlussteil 6 einen Hohlraum 8 aufweist. Der Hohlraum 8 ist durch das rohrförmige Ende des Anschlussteils 6 geformt und abgeschlossen durch einen Deckel 10. Wie zu erkennen ist, hat der Deckel 10 zwei Durchmesser. Ein erster kleinerer Durchmesser ist in den Hohlraum 8 eingesteckt und ein zweiter Durchmesser, der größer als der erste Durchmesser ist, liegt an dem Ende 6a des Anschlussteils 6 an.

In dem in Figur 3a gezeigten Beispiel ist der Deckel 10 in den Hohlraum 8 des Anschlussteils 6 eingeschoben und an dessen stirnseitigen Ende 6a mit dem Anschlussteil 6 verschweißt. Es ist jedoch auch möglich, dass der Deckel 10 lediglich auf das stirnseitige Ende 6a des Anschlussteils 6 aufgelegt wird, ohne in den Hohlraum 8 eingeschoben zu werden.

Jedenfalls stellt der Deckel 10 eine vorzugsweise ebene Anschlussfläche 12 zum elektrischen Anschluss an das stirnseitige Ende 4d der Litzen zur Verfügung.

Figur 3b zeigt eine Verbindung zwischen einem Anschlussteil 6 und einem Kabel 4. Zu erkennen ist, dass eine Schweißnaht 16 die Anschlussfläche 12 mit der Stirnseite 2a der Stützhülse 2 als auch den Stirnseiten 4d der Litzen 4b verbindet. Die Schweißnaht 16 ist mittels eines Reibschweißverfahrens hergestellt worden. Es ist jedoch auch möglich, dass die Schweißnaht 16 mittels eines Laserschweißverfahrens, eines Ultraschallverfahrens, eine Widerstandsschweißverfahrens oder eines anderen Schweißverfahrens hergestellt wird.

Ferner ist in der Figur 3b zu erkennen, dass auf der der Schweißnaht 16 gegenüberliegenden Seite des Deckels 10 der Hohlraum 8 liegt, sodass das Anschlussteil 6 gegenüber der Schweißnaht 16 hohl ist. Dies führt zu Gewichtsvorteilen, da das Anschlussteil 6 nicht aus einem Vollmaterial geformt sein muss. Da der Materialeinsatz geringer ist, entstehen auch geringere Materialkosten.

Figur 3c zeigt ein weiteres Ausführungsbeispiel, bei dem das Kabel 4 und die Stützhülse 2, wie in Figur 2 dargestellt, miteinander verbunden sind. Für einen elektrischen Anschluss wird der Deckel 10 zusammen mit dem Endbereich des Anschlussteils 6 in die Stützhülse 2 eingeschoben und die Schweißnaht 16 wird zumindest zwischen der Anschlussfläche 12 und den Stirnseiten 4d der Litzen 4b gebildet. Bei einem Widerstandsschweißen entstünde die Schweißnaht 16 vorzugsweise auch entlang der äußeren Mantelfläche des Anschlussteils 6 und innerer Mantelfläche der Hülse 2.

Figur 4a zeigt ein weiteres Ausführungsbeispiel bei dem die Anschlussfläche 12 aus den Wänden des Anschlussteils 6 gebildet ist. Die Wände des Anschlussteils 6 sind in ihrem Endbereich derart nach innen gebogen, dass sie in Richtung der Mittelachse 14 weisen. Die Enden 6a sind vorzugsweise aufeinander zuweisend und ggf. miteinander verschweißt. Die gebogenen Wände des Anschlussteils 6 bilden einen Boden 13 mit der Anschlussfläche 12.

Eine Seitenansicht ist in der Figur 4b gezeigt. Zu erkennen ist die Anschlussfläche 12 mit einem kreisrunden Querschnitt. Andere Querschnitte sind jedoch auch möglich. Ferner ist die Mittelachse 14 zu erkennen, zu der die Enden 6a des Anschlussteils 6 weisen.

Figur 4c zeigt eine Möglichkeit der Verbindung des Anschlussteils 6 mit dem Kabel 4. Hier ist die Schweißnaht 16 entlang der Stirnseite 2a und der Stirnseiten 4d der Litzen 4b mit der Anschlussfläche 12 gebildet. Auch hier ist die Schweißnaht 16 dem Hohlraum 8 gegenüberliegend.

Figur 4d zeigt ein weiteres Aüsführüngsbeispiel bei dem das Anschlussteil 6 mit seinem Ende in die Stützhülse 2a eingeschoben wird. Auch hier kann eine Schweißnaht 16 zumindest zwischen der Anschlussfläche 12 und den Stirnseiten 4d der Litzen 4b gebildet werden.

Figur 5 zeigt eine Abwicklung einer weiteren Ausgestaltung eines Anschlussteils 6. Zunächst sei angemerkt, dass das Anschlussteil 6 aus einem Blech oder Band geformt sein kann. Vorzugsweise ist die Blechstärke zwischen 1 und 10 mm. Aus einem Blech kann das Anschlussteil 6, wie in Figur 5 dargestellt, gestanzt werden. Zu erkennen ist, dass eine erste Anschusslasche im Bereich des Endes 6b vorgesehen ist. An diese Anschusslasche schließt sich ein im Wesentlichen rechteckförmiger Bereich an. Die von der Anschusslasche weg gewandte Seite bildet im fertigen Zustand das Ende 6a des Anschlussteils 6. Die Enden 6c entlang der kurzen Kanten weisen schwalbenschwanzförmige Ausnehmungen bzw. Auskragungen 18a, 18b auf. An den rechteckförmigen Teilbereich schließt sich ein im Wesentlichen kreisförmiger Fortsatz an, der im eingebauten Zustand den Boden 13 bildet. Der Fortsatz ist über einen Steg 20 mit dem rechteckigen Teil verbunden. Zum Herstellen eines Anschlussteils 6 wird der rechteckige Teil in einem ersten Verarbeitungsschritt im Wesentlichen kreisrund verformt. Die Ausnehmung 18b greift in die Auskragung 18a, wodurch die Enden 6c formschlüssig miteinander verbunden werden. Anschließend wird der Steg 20 umgebogen, sodass der Boden 13 das Ende 6a verschließt und ein Hohlraum 8 entsteht.

Figur 6 zeigt ein weiteres Ausführungsbeispiel bei dem ein Flachteil derart verbogen wird, dass ein Napf geformt wird, der einen Hohlraum 8 mit einem Boden 13 aufweist, wie dargestellt. Auch eine solche Form ist vorteilhaft, da diese leicht herstellbar ist.

## Patentansprüche

1. Verbindung eines elektrischen, aus mehreren Drähten oder Litzen gebildeten Kabel (4) mit einem Anschlussteil (6), insbesondere für die elektrische Anlage eines Kraftfahrzeugs, mit
- einer einen Endbereich des Kabels (4) umschließenden Stützhülse (2) zur Aufnahme einer endseitigen Stirnseite des Kabels (4), so dass die Drähte oder Litzen in der Stützhülse (2) gehalten sind, wobei
- die aus den einzelnen Drähten oder Litzen gebildete Stirnseite des Kabels (4) mit dem Anschlussteil (6) mittels einer zumindest stirnseitigen Schweißnaht (16) verschweißt ist, wobei das Anschlussteil (6) auf der der Schweißnaht (16) gegenüberliegenden Seite hohl ist,
**dadurch gekennzeichnet,**
**dass** das Anschlussteil (6) rohrförmig mit einem Boden (13) ist und dass der Boden (13) einstückig aus den Wänden des Anschlussteils (6) geformt ist und entlang der Schweißnaht (16) mit dem Kabel (4) verschweißt ist.

2. Verbindung nach Anspruch 1, **dadurch gekennzeichnet, dass** die Wand des Anschlussteils (6) an ihrem Ende den Boden (13) bildend verformt ist, wobei insbesondere die Wand zu Mittelpunkt des rohrförmigen Anschlussteils (6) gebogen ist.

3. Verbindung nach einem der vorangehenden Ansprüche,
**dadurch gekennzeichnet, dass** das Anschlussteil (6) im Bereich des Bodens (13) ein gezogener, insbesondere tiefgezogener Napf ist.

4. Verbindung nach einem der vorangehenden Ansprüche,
**dadurch gekennzeichnet, dass** das Anschlussteil (6) aus einem Flachteil geformt ist.

5. Verbindung nach Anspruch **4, dadurch gekennzeichnet, dass** im verformten Zustand des Flachteils die einander zugewandten Stirnflächen miteinander formschlüssig verbunden sind, insbesondere schwalbenschwänzig einander hintergreifen.

6. Verbindung nach einem der vorangehenden Ansprüche,
**dadurch gekennzeichnet, dass** an dem Flachteil an einem einen Ende ein kreisförmiger Fortsatz gebildet ist, der im verformten Zustand den Boden (13) bildet.

7. Verbindung nach einem der vorangehenden Ansprüche,
**dadurch gekennzeichnet, dass** das Anschlussteil (6) ein Rohrkabelschuh ist.

8. Verbindung nach einem der vorangehenden Ansprüche,
**dadurch gekennzeichnet, dass** die Schweißnaht (16) eine Reibschweißnaht, Rotationsreibschweißnaht, eine Widerstandsschweißnaht, eine Laserschweißnaht oder eine Ultraschallschweißnaht ist.

9. Verbindung nach einem der vorangehenden Ansprüche,
**dadurch gekennzeichnet, dass** die Stirnseite des Kabels (4) mit einem Ende der Stützhülse (2) bündig ist.

10. Verbindung nach einem der vorangehenden Ansprüche,
**dadurch gekennzeichnet, dass** das Kabel (45) aus Aluminium oder einer Aluminiumlegierung gebildet ist und dass das Anschlussteil (6) aus einem leitfähigen Werkstoff, insbesondere einem Nichteisenmetall, insbesondere Kupfer oder einer Kupferlegierung gebildet ist.

11. Verbindung nach einem der vorangehenden Ansprüche,
**dadurch gekennzeichnet, dass** das Kabel (4) im Bereich der Stützhülse (2) abisoliert ist.

## Claims

1. Connection of an electrical cable (4) formed from a plurality of wires or strands to a terminal (6), in particular for the electrical system of a motor vehicle, having
- a support sleeve (2) which encloses an end area of the cable (4) and serves to accommodate an end face of the cable (4), so that the wires or strands are held in the support sleeve (2), wherein
- the face side of the cable (4) formed from the individual wires or strands is welded to the terminal (6) by means of an at least face side weld seam (16), wherein
- the terminal (6) is hollow on the side opposite the weld seam (16),
**characterised in that**
- the terminal (6) is tubular with a bottom (13), and **in that** the bottom (13) is formed as one piece from the walls of the terminal (16) and welded to the cable (4) along the weld seam (16).

2. Connection according to Claim 1, **characterised in that** the wall of the terminal (6) is deformed at its end forming the bottom (13), wherein in particular the wall is bent towards the centre of the tubular terminal (6).

3. Connection according to any one of the preceding claims, **characterised in that** the terminal (6) is a drawn, in particular a deep-drawn, cup in the bottom (13) area.

4. Connection according to any one of the preceding claims, **characterised in that** the terminal (6) is formed from a flat part.

5. Connection according to Claim 4, **characterised in that** in the deformed state of the flat part the end faces turned towards one another are connected to one another in a form-fit fashion and in particular engage with one another from behind in a dovetail fashion.

6. Connection according to any one of the preceding claims, **characterised in that** a circular extension is formed on one end of the flat part, this circular extension forming the bottom (13) in the deformed state.

7. Connection according to any one of the preceding claims, **characterised in that** the terminal (6) is a tube cable lug.

8. Connection according to any one of the preceding claims, **characterised in that** the weld seam (16) is a friction weld seam, a rotational friction weld seam, a resistance weld seam, a laser weld seam or an ultrasonic weld seam.

9. Connection according to any one of the preceding claims, **characterised in that** the face side of the cable (4) is flush with one end of the support sleeve (2).

10. Connection according to any one of the preceding claims, **characterised in that** the cable (4) is formed from aluminium or an aluminium alloy, and **in that** the terminal (6) is formed from a conductive material, in particular a non-iron metal, in particular copper or a copper alloy.

11. Connection according to any one of the preceding claims, **characterised in that** an insulation is stripped off the cable (4) in the area of the support sleeve (2).

## Revendications

1. Connexion d'un câble électrique (4), composé de plusieurs fils ou torons, avec une pièce de connexion (6), en particulier pour le système électrique d'un véhicule automobile, avec
- une douille de support (2) qui, entourant une extrémité du câble (4), est destinée à recevoir une face frontale, finale du câble (4) de sorte que les fils ou les torons soient maintenus dans la douille de support (2), sachant que
- la face frontale, finale du câble (4), formée de fils ou de torons, est soudée avec la pièce de connexion (6) au moyen d'un cordon de soudure (16), au moins côté frontal, sachant que la pièce de connexion (6) est creuse sur le côté opposé au cordon de soudure (16),
**caractérisée en ce que**
la pièce de connexion (6), réalisée en forme de tube, est fabriquée d'une seule pièce avec le fond, à partir des parois de la pièce de connexion (6) et est soudée avec le câble (4), le long du cordon de soudure (16).

2. Connexion selon la revendication 1,
**caractérisée en ce que** la paroi de la pièce de connexion (6) est déformée afin de former le fond (13) à son extrémité, sachant, en particulier, que la paroi est courbée au point central de la pièce de connexion tubulaire (6).

3. Connexion selon l'une des revendications précédentes,
**caractérisée en ce que** la pièce de connexion (6) est une cuvette étirée, en particulier emboutie dans la région du fond (13).

4. Connexion selon l'une des revendications précédentes,
**caractérisée en ce que** la pièce de connexion (6) est formée à partir d'une pièce plate.

5. Connexion selon la revendication 4,
**caractérisée en ce que,** quand la pièce plate est à l'état façonné, les faces frontales, orientées l'une vers l'autre, sont reliées ensemble par emboîtement, en particulier en s'accrochant l'une derrière l'autre en queue d'aronde.

6. Connexion selon l'une des revendications précédentes,
**caractérisée en ce que**, sur la pièce plate, à l'une des extrémités, est formé un appendice circulaire, qui, à l'état façonné, forme le fond (13).

7. Connexion selon l'une des revendications précédentes,
**caractérisée en ce que** la pièce de connexion (6) est une cosse de câble tubulaire.

8. Connexion selon l'une des revendications précédentes,
**caractérisée en ce que** le cordon de soudure (16) est un cordon de soudure par friction, un cordon de soudure par friction à rotation, un cordon de soudure par résistance, un cordon de soudure au laser ou un cordon de soudure par ultrasons.

9. Connexion selon l'une des revendications précédentes,
**caractérisée en ce que** la face frontale du câble (4) est à fleur d'une extrémité de la douille de support (2).

10. Connexion selon l'une des revendications précédentes,
**caractérisée en ce que** le câble (4) est fabriqué en aluminium ou en alliage d'aluminium et que la pièce de connexion (6) est fabriquée en matériau conducteur, en particulier en métal non ferreux, en particulier en cuivre ou en alliage de cuivre.

11. Connexion selon l'une des revendications précédentes,
**caractérisée en ce que** le câble (4) est dénudé dans la région de la douille de support (2).
